# EUROPÄISCHE PATENTANMELDUNG

(11) **EP 3 045 821 A1**
(43) Veröffentlichungstag der Anmeldung: **20.07.2016**
(21) Anmeldenummer: 16150867.6
(22) Anmeldetag: 12.01.2016
(51) Int. Cl.: F24C 15/20

(54) **DUNSTABZUGSHAUBE**

(30) Priorität: 15.01.2015 DE 102015100557
(71) Anmelder: Miele & Cie. KG, 33332 Gütersloh (DE)
(72) Erfinder: Adamietz, Heinrich, 59872 Meschede (DE); Baehr, Thomas, 59846 Sundern (DE); Ragert, Rainer, 46282 Dorsten (DE); Szlagowski, Stefan, 59939 Olsberg (DE)

(57) **Zusammenfassung**

Dunstabzugshaube (1) umfassend eine Gehäuseeinrichtung (2) mit einem Ansaugabschnitt (3), wobei an dem Ansaugabschnitt (3) eine Filterfläche (4) vorgesehen ist, welche durch eine Filtereinrichtung (5) zur Verfügung gestellt wird. An dem Ansaugabschnitt (3) ist ein Strömungseintrittsabschnitt (6) für angesaugten Wrasen (7) vorgesehen, wobei die den Strömungseintrittsabschnitt (6) begrenzenden Konturen (8) der Gehäuseeinrichtung (2) die Randabschnitte (9) der aktiven Filterfläche (4) der Filtereinrichtung (5) abschnittsweise überragen.

## Beschreibung

Die vorliegende Erfindung betrifft eine Dunstabzugshaube, welche wenigstens eine Gehäuseeinrichtung mit wenigstens einem Ansaugabschnitt aufweist. An dem Ansaugabschnitt ist wenigstens eine Filterfläche vorgesehen, welche durch wenigstens eine Filtereinrichtung zur Verfügung gestellt. Weiterhin ist dem Ansaugabschnitt wenigstens ein Strömungseintrittsabschnitt für angesaugten Wrasen vorgesehen. Der Wrasen wird durch den Strömungseintrittsabschnitt der Filtereinrichtung zugeführt, wobei der Wrasen beim Durchströmen der Filtereinrichtung insbesondere von Fettbestandteilen befreit wird.

Dunstabzugshauben werden häufig über Kochstellen installiert, um den beim Kochen aufsteigenden fetthaltigen Wrasen abzusaugen und dann insbesondere von Fettanteilen zu befreien. Dabei kommen je nach Einbausituation beispielsweise freihängende oder eingebaute Dunstabzugshauben mit einem im Wesentlichen horizontalen Frontschirm zum Einsatz oder auch sogenannte Kopffreiheitshauben, bei denen der Schirm in einem Winkel zum Kochfeld zwischen horizontal und vertikal angeordnet ist

Der aufsteigende Wrasen wird in die Dunstabzugshaube eingesaugt und durch einen Filter geführt. Auf dem Strömungsweg zu dem Filter wird der Wrasen bzw. der eingesaugte Luftstrom je nach Ausgestaltung der Dunstabzugshaube umgelenkt, sodass der Wrasen zu dem Filter geführt wird.

Auf dem Weg zu dem Filter kondensiert der warme fetthaltige Wrasen teilweise an den kälteren Gehäuseflächen, an welchen der Wrasen auf dem Weg zu dem Filter entlanggeführt wird. Auch beim Durchströmen des Filters entsteht eine gewisse Menge an Kondensat. Das so entstandene Kondensat kann dann je nach Aufbau der Dunstabzugshaube nach unten auf den Arbeitsbereich unterhalb der Dunstabzugshaube tropfen.

Die Bildung von Kondensat und das Heruntertropfen des Kondensats auf den Arbeitsbereich unterhalb der Dunstabzugshaube werden im Rahmen der vorliegenden Erfindung als Kondensatverhalten bezeichnet. Dabei ist die Bildung von Kondensat allgemein nachteilig, wobei hier insbesondere die Menge an gebildetem Kondensat zu beachten ist. Je mehr Kondensat gebildet wird, umso öfter muss beispielsweise die Dunstabzugshaube gereinigt werden und umso mehr Kondensat kann unkontrolliert nach unten in den Arbeitsbereich tropfen. Dies gilt es, insbesondere aus Sicherheitsgründen, möglichst zu vermeiden. Wassertropfen die auf einen heißen Fettfilm beispielsweise in einer Pfanne fallen erzeugen Spritzer heißen Fetts.

Es ist daher die Aufgabe der vorliegenden Erfindung, eine Dunstabzugshaube zur Verfügung zu stellen, die ein besseres Kondensatverhalten aufweist.

Diese Aufgabe wird gelöst durch eine Dunstabzugshaube mit den Merkmalen des Anspruchs 1. Bevorzugte Weiterbildungen der Erfindung sind Gegenstand der Unteransprüche. Weitere Vorteile und Merkmale der Erfindung ergeben sich aus den Ausführungsbeispielen.

Die erfindungsgemäße Dunstabzugshaube umfasst wenigstens eine Gehäuseeinrichtung mit wenigstens einem Ansaugabschnitt. Dabei ist an dem Ansaugabschnitt wenigstens eine Filterfläche vorgesehen, welche durch wenigstens eine Filtereinrichtung zur Verfügung gestellt wird. An dem Ansaugabschnitt ist weiterhin wenigstens ein Strömungseintrittsabschnitt für angesaugten Wrasen vorgesehen, wobei die den Strömungseintrittsabschnitt begrenzenden Konturen der Gehäuseeinrichtung wenigstens die Randabschnitte der aktiven Filterfläche der Filtereinrichtung wenigstens abschnittsweise überragen.

Der Strömungseintrittsabschnitt ist erfindungsgemäß der Abschnitt an der Dunstabzugshaube, über welchen angesaugter Wrasen Zugang zu dem Ansaugabschnitt und insbesondere Zugang zu der Filterfläche bzw. zu der Filtereinrichtung hat. Somit begrenzen die Konturen der Gehäuseeinrichtung beispielsweise bei einer Dunstabzugshaube mit einer Fensterabsaugung das Ansaugfenster, über welches aufsteigender Wrasen angesaugt und der Filtereinrichtung zugeführt wird.

Die aktive Filterfläche der Filtereinrichtung ist erfindungsgemäß insbesondere die Filterfläche der Filtereinrichtung oder der Filtereinrichtungen, welche von Wrasen durchströmt werden kann.

Erfindungsgemäß werden durch die Gehäusekonturen wenigstens die Randabschnitte der aktiven Filterfläche der Filtereinrichtung wenigstens abschnittsweise überragt. Dabei sind hierbei insbesondere die an der Gehäuseeinrichtung anliegenden Randabschnitte der Filterfläche bzw. der Filtereinrichtungen zu verstehen. Ist beispielsweise nur eine Filtereinrichtung in dem Ansaugabschnitt vorgesehen, werden im Wesentlichen alle Randabschnitte der Filtereinrichtung von den Gehäusekonturen überragt. Sind mehrere Filtereinrichtungen in dem Ansaugabschnitt vorgesehen, werden vorzugsweise nur die Randabschnitte der Filtereinrichtungen von den Gehäusekonturen überragt, welche auch unmittelbar an der Gehäuseeinrichtung anliegen bzw. die Randabschnitte, welche die Außenkonturen der Filterfläche bilden.

Wenn zum Beispiel zwei Filtereinrichtungen nebeneinander vorgesehen sind, stoßen diese entweder unmittelbar aneinander oder es ist in vorteilhaften Ausgestaltungen ein Steg vorgesehen, an welchem die Randabschnitte zweier benachbarter Filtereinrichtungen anliegen. Diese benachbarten Randabschnitte der Filtereinrichtungen, welche nicht die Außenkonturen der Filterfläche bilden, werden dann vorzugsweise nicht von den Gehäusekonturen überragt.

Die den Strömungseintrittsabschnitt begrenzenden Konturen der Gehäuseeinrichtung überragen wenigstens die Randabschnitte der aktiven Filterfläche der Filtereinrichtungen wenigstens geringfügig. Dabei ist insbesondere bevorzugt, dass die Konturen die Randabschnitte der aktiven Filterfläche vollständig bzw. den Strömungseintrittsabschnitt umlaufend überragen.

Unter Überragen ist insbesondere zu verstehen, dass die den Strömungseintrittsabschnitt begrenzenden Konturen der Gehäuseeinrichtung wenigstens geringfügig weiter zur Mitte der Filterfläche hin vorgesehen sind, als die Randabschnitte der aktiven Filterfläche der Filtereinrichtung. Dabei bevorzugt unter Überragen erfindungsgemäß auch gemeint, dass den Strömungseintrittsabschnitt begrenzenden Konturen der Gehäuseeinrichtung in einer senkrechten Projektion zumindest im Wesentlichen bündig bzw. auf gleichauf mit den Randabschnitten der aktiven Filterfläche abschließen. Somit überragen die den Strömungseintrittsabschnitt begrenzenden Konturen der Gehäuseeinrichtung die Randabschnitte der aktiven Filterfläche insbesondere auch dann, wenn die Konturen der Gehäuseeinrichtung zumindest in einer senkrechten Projektion nicht außerhalb der Randabschnitte der aktiven Filterfläche vorgesehen sind.

Dabei können die den Strömungseintrittsabschnitt begrenzenden Konturen unmittelbar an der Filterfläche anliegen oder auch beabstandet von der Filterfläche bzw. von der oder den Filtereinrichtungen angeordnet sein. Die Gehäusekonturen derart vorgesehen, dass bei einer senkrechten Projektion die Gehäusekonturen innerhalb der aktiven Filterfläche der Filtereinrichtung liegen bzw. in diese hineinragen.

Dadurch wird vorzugsweise erreicht, dass die aktive Filterfläche wenigstens geringfügig größer bzw. ausgedehnter ist, als der von den Konturen der Gehäuseeinrichtung begrenzte Strömungseintrittsabschnitt. So kann sichergestellt werden, dass der Strömungseintritt durch den Strömungseintrittsabschnitt in im Wesentlichen unmittelbar in die aktive Filterfläche geführt ist.

Die erfindungsgemäße Dunstabzugshaube bietet viele Vorteile. Ein erheblicher Vorteil ist, dass durch die spezielle Ausgestaltung des Strömungseintrittsabschnitts erreicht wird, dass eine gezielte Wrasenführung in die Filtereinrichtung hinein bereitgestellt werden kann.

Da die den Strömungseintrittsabschnitt begrenzenden Konturen der Gehäuseeinrichtung die aktive Filterfläche der Filtereinrichtung wenigstens abschnittsweise überragen, wird erreicht, dass Kondensatbildungsfläche und Strömungsumlenkung in auf ein Minimum reduziert werden.

Da der Strömungseintrittsabschnitt durch die spezielle Ausgestaltung der den Strömungseintrittsabschnitt begrenzenden Konturen der Gehäuseeinrichtung in einer Projektion innerhalb der der aktiven Filterfläche der Filtereinrichtung erfolgt, wird der Wrasen direkt in die Filtereinrichtung geführt, ohne dass er beispielsweise über weitere Gehäusekomponenten umgelenkt wird. Dadurch kann eine Kondensatbildung erheblich reduziert werden.

Zudem kann sichergestellt werden, dass sich dennoch bildendes Kondensat nicht unkontrolliert nach unten auf den Arbeitsbereich tropfen kann, da dieses von den Strömungseintrittsabschnitt begrenzenden Konturen der Gehäuseeinrichtung aufgefangen wird.

Bevorzugt überragen die Konturen der Gehäuseeinrichtung die Randabschnitte der aktiven Filterfläche wenigstens 1 mm. Es sollte jedenfalls sichergestellt werden, dass der Strömungseintritt in einer senkrechten Position durch den Strömungseintrittsabschnitt nicht außerhalb der aktiven Filterfläche der Filtereinrichtungen erfolgt.

Besonders bevorzugt weist wenigstens eine der den Strömungseintrittsabschnitt begrenzenden Konturen der Gehäuseeinrichtung wenigstens abschnittsweise wenigstens eine Abschrägung auf. Durch eine solche Ausgestaltung wird der Kontakt von aufsteigenden Wrasen im Bereich des Strömungseintrittsabschnitts zu Gehäusekomponenten noch weiter minimiert. Auch durch diese Ausgestaltung kann der Kontakt zu Kondensatbildungsflächen weiter reduziert werden, wodurch das Kondensatverhalten der Dunstabzugshaube verbessert wird.

In vorteilhaften Weiterbildungen ist dem Strömungseintrittsabschnitt wenigstens eine Auffangeinrichtung zugeordnet. In einer solchen Auffangeinrichtung kann heruntertropfendes Kondensat effektiv aufgenommen werden. Dabei ist hier insbesondere die Aufnahme von Restkondensat zu verstehen, welches beispielsweise beim Durchtritt des Wrasens durch die Filtereinrichtungen entsteht. Dieses Kondensat kann dann durch eine spezielle Ausgestaltung und/oder Anordnung der Filtereinrichtung in den Randbereichen der Filtereinrichtung abgeleitet werden, wo das Kondensat dann in die Auffangeinrichtung herabtropfen kann, ohne in den Arbeitsbereich unterhalb der Dunstabzugshaube zu gelangen.

In zweckmäßigen Weiterbildungen ist die Abschrägung an der Auffangeinrichtung vorgesehen. Die Auffangeinrichtung ist vorzugsweise im Wesentlichen der äußerste Bereich der den Strömungseintrittsabschnitt begrenzenden Konturen der Gehäuseeinrichtung. Wenn die Abschrägung an der Auffangeinrichtung vorgesehen ist, ist sichergestellt, dass die Abschrägung optimal an dem Strömungseintrittsabschnitt positioniert ist.

Bevorzugt umläuft die Auffangeinrichtung den Strömungseintrittsabschnitt im Wesentlichen vollständig. Durch eine solche Ausgestaltung wird erreicht, dass das Heruntertropfen von Kondensat auf die Arbeitsfläche unterhalb der Dunstabzugshaube effektiv verhindert wird.

Besonders bevorzugt ist die Auffangeinrichtung wenigstens abschnittsweise einteilig mit der Gehäuseeinrichtung gefertigt. Dabei kann insbesondere durch eine spezielle Ausgestaltung bzw. Formung der Gehäuseeinrichtung im Bereich des Strömungseintrittsabschnitts die Auffangeinrichtung einteilig mit der Gehäuseeinrichtung gefertigt werden.

In weiteren vorteilhaften Ausgestaltungen ist die Auffangeinrichtung wenigstens abschnittsweise als separates Bauteil vorgesehen. Dabei kann auch dieses separate Bauteil erfindungsgemäß Bestandteil der Gehäuseeinrichtung sein und insbesondere die den Strömungseintrittsabschnitt begrenzenden Konturen wenigstens abschnittsweise zur Verfügung stellen. Insbesondere wenn die Auffangeinrichtung als separates Bauteil vorgesehen ist, ist es unter anderem möglich, dass die Auffangeinrichtung zur Reinigung aus der Dunstabzugshaube entnommen werden kann. Dies vereinfacht die Reinigung, da die Auffangeinrichtung beispielsweise zur Reinigung einfach in eine Spülmaschine gegeben werden kann.

Bevorzugt ist die Auffangeinrichtung dann entnehmbar ausgestaltet. So ist es unter anderem auch möglich, dass je nach Einsatz der Dunstabzugshaube unterschiedliche Auffangeinrichtungen eingesetzt werden, um den Strömungseintrittsabschnitt je nach Bedarf entsprechend zu gestalten.

Vorzugsweise ist die Auffangeinrichtung als Kondensatrinne ausgebildet. Eine solche Kondensatrinne bietet vorzugsweise ausreichend Aufnahmevolumen für heruntertropfendes Kondensat, sodass sie Kondensatrinne erst nach einer gewissen Zeit gesäubert oder ersetzt werden müssen.

Besonders bevorzugt ist an dem Ansaugabschnitt wenigstens eine Dekoreinrichtung vorgesehen. Dabei ist erfindungsgemäß unter einer Dekoreinrichtung insbesondere eine Dekorblende zu verstehen.

Es ist weiterhin bevorzugt, dass die Konturen der Dekoreinrichtung den Strömungseintrittsabschnitt zusammen mit den den Strömungsabschnitt begrenzenden Konturen der Gehäuseeinrichtung definieren. Eine solche Ausgestaltung des Strömungseintrittsabschnitts stellte eine Randabsaugung dar.

In zweckmäßigen Ausgestaltungen weist wenigstens eine Kontur der Dekoreinrichtung wenigstens eine Abschrägung auf. Auch hierdurch kann erreicht werden, dass durch den Strömungseintrittsabschnitt durchtretender Wrasen möglichst wenig Kontakt zu Kondensat-bildenden Bauteilen hat. So kann das Kondensatverhalten der Dunstabzugshaube positiv beeinflusst werden.

Weitere Vorteile und Merkmale der vorliegenden Erfindung ergeben sich aus den Ausführungsbeispielen, welche im Folgenden mit Bezug auf die beiliegenden Figuren erläutert werden.

In den Figuren zeigen:
- Figur 1: eine rein schematische Darstellung einer erfindungsgemäßen Dunstabzugshaube in einer perspektivischen Ansicht;
- Figur 2: eine rein schematische Darstellung des Strömungseintrittsabschnitts einer erfindungsgemäßen Dunstabzugshaube in einer Schnittansicht von der Seite;
- Figur 3: eine rein schematische Darstellung des Strömungseintrittsabschnitts einer weiteren erfindungsgemäßen Dunstabzugshaube in einer Schnittansicht von der Seite; und
- Figur 4: eine rein schematische Darstellung des Strömungseintrittsabschnitts einer nächsten erfindungsgemäßen Dunstabzugshaube in einer Schnittansicht von der Seite.

In Figur 1 ist rein schematisch eine erfindungsgemäße Dunstabzugshaube 1 in einer perspektivischen Ansicht dargestellt, wobei die Dunstabzugshaube 1 in dem hier gezeigten Ausführungsbeispiel als Lüfterbaustein 100 ausgebildet ist. Dieser Lüfterbaustein 100 kann zum Beispiel in den Boden eines Hängeschranks oder auch in eine Zwischendecke eingebaut werden.

Die Dunstabzugshaube 1 umfasst eine Gehäuseeinrichtung 2, an welcher ein Ansaugabschnitt 3 zur Verfügung gestellt wird. Neben dem Ansaugabschnitt 3 sind links und rechts Beleuchtungseinrichtungen 101 vorgesehen, welche den Arbeitsbereich unterhalb der Dunstabzugshaube 1 ausleuchten können. Auf der rechten Seite ist zudem eine Bedieneinrichtung 102 vorgesehen, über welche die Betriebsstufen, Betriebsarten und auch die Beleuchtungseinrichtungen 101 gesteuert werden können.

In dem Ansaugabschnitt 3 ist eine Filterfläche 4 vorgesehen, die in dem hier gezeigten Ausführungsbeispiel durch eine Filtereinrichtung 5 zur Verfügung gestellt wird. Dabei kann aufsteigender Wrasen durch einen Strömungseintrittsabschnitt 6 eingesaugt und der Filterfläche 4 bzw. der Filtereinrichtung 5 zugeführt werden.

Der Strömungseintrittsabschnitt 6 wird dabei in dem hier gezeigten Ausführungsbeispiel von den den Strömungseintrittsabschnitt 6 umlaufenden Konturen 8 der Gehäuseeinrichtung 2 begrenzt. Da in dem hier gezeigten Ausführungsbeispiel eine Dekoreinrichtung 14 vorgesehen ist, wird eine Dunstabzugshaube 1 mit einer Randabsaugung zu Verfügung gestellt, wobei die Konturen 15 der Dekoreinrichtung 14 den Strömungseintrittsabschnitt 6 zusammen mit den Konturen 8 der Gehäuseeinrichtung 2 definieren. So wird ein Ansaugspalt 16 zu Verfügung gestellt, durch welchen aufsteigender Wrasen der Filtereinrichtung 5 zugeführt werden kann.

In Figur 2 ist die Dunstabzugshaube 1 gemäß Figur 1 in einer rein schematischen Schnittansicht dargestellt. Dabei ist in Figur 2 eine Detailvergrößerung eines Bereichs des Strömungseintrittsabschnitts 6 der Dunstabzugshaube gemäß Figur 1 rein schematisch dargestellt.

Die Dunstabzugshaube 1 umfasst einen Ansaugbereich 3, in welchem eine Filterfläche 4 zur Verfügung gestellt wird, die hierdurch eine Filtereinrichtung 5 gebildet wird. An dem Ansaugabschnitt 3 ist zudem eine Dekoreinrichtung 14 vorgesehen, welche hier als Dekorblende 17 ausgeführt ist.

Bei der Dunstabzugshaube 1 wird in dem hier gezeigten Ausführungsbeispiel eine sogenannte Randabsaugung zur Verfügung gestellt. Dazu begrenzen die Konturen 8 der Gehäuseeinrichtung 2 und die Konturen 15 der Dekoreinrichtung 14 den Strömungseintrittsabschnitt 6. Durch diesen Absaugspalt 16 kann Wrasen in den Ansaugabschnitt eingesaugt und der Filtereinrichtung 5 zugeführt werden. Beim Durchdringen der Filtereinrichtung 5 wird der Wrasen insbesondere von Fettbestandteilen befreit.

Um ein besonders gutes Kondensatverhalten der Dunstabzugshaube 1 zu erreichen, überragen in dem hier gezeigten Ausführungsbeispiel die Konturen 8 der Gehäuseeinrichtung 2 die aktive Filterfläche 4 der Filtereinrichtung 5. Dabei ist über die gestrichelte Linie eine senkrechte Projektion 18 rein schematisch dargestellt, über welche veranschaulicht werden soll, dass die Konturen 8 die Randabschnitte 9 der aktiven Filterfläche 4 überragen.

Die den Strömungseintrittsabschnitt 6 begrenzenden Konturen 8 der Gehäuseeinrichtung 2 sind in dem hier gezeigten Ausführungsbeispiel beanstandet von der Filtereinrichtung 5 vorgesehen. Dabei ist die Gehäuseeinrichtung 2 im Bereich des Strömungseintrittsabschnitts 6 derart umgeformt, dass die Konturen 8 der Gehäuseeinrichtung 2 weiter in Richtung der Mitte der Dunstabzugshaube gezogen sind, wodurch die Konturen 8 der Gehäuseeinrichtung 2 die Randabschnitte 9 der Filtereinrichtung 5 überragen bzw. überlagern.

Die Filterfläche 4 wird in dem hier gezeigten Ausführungsbeispiel durch eine Filtereinrichtung 5 mit einer einzigen Filterlage 20 zur Verfügung gestellt. Dabei wird diese Filterlage 20 von einem umlaufenden Rahmen 21 eingefasst ist. Die aktive Filterfläche 4 ist in dem hier gezeigten Ausführungsbeispiel dadurch der Bereich der Filtereinrichtung 5, der nicht von dem Rahmen 21 abgedeckt wird.

Die senkrechte Projektion 18 verdeutlicht, dass die Konturen 8 geringfügig die Randabschnitte 9 der aktiven Filterfläche 4 der Filtereinrichtung 5 überragen. Die Randabschnitte 9 der aktiven Filterfläche 4 und die Konturen 8 der Gehäuseeinrichtung enden beiden im Wesentlichen auf der senkrechten Projektion 18. Dadurch überragen die Konturen 8 erfindungsgemäß die Randabschnitte der aktiven Filterfläche 4 der Filtereinrichtung 5.

Durch eine derartige Ausgestaltung des Strömungseintrittsabschnitts wird ein besonders gutes Kondensatverhalten der Dunstabzugshaube 1 erreicht. Da die Konturen 8 die Ränder 9 der Filtereinrichtung 5 überragen, kann der durch den Absaugspalt 16 gezogene Wrasen direkt durch die bzw. zur Filtereinrichtung 5 geführt werden. Im Vergleich zu bekannten Dunstabzugshauben kommt es nicht zu einer Strömungsumlenkung und auch zu wesentlich weniger Kontakt zu Kondensat-bildenden Flächen. Dadurch kann allgemein die Kondensatbildung stark verringert werden.

Beim Durchtritt des Wrasens 7 durch die Filtereinrichtung 5 kommt es in der Regel dennoch zu einer geringen Kondensatbildung. Dieses Kondensat kann jedoch durch eine spezielle Ausgestaltung der Filtereinrichtung 5 und/oder durch eine spezielle Anordnung der Filtereinrichtung 5 zu den Randabschnitten 9 der Filtereinrichtung 5 geleitet werden. Dort kann Kondensat 19 dann aus der Filtereinrichtung 5 nach unten tropfen. Dieses Kondensat 19 wird dann von den umgeformten Abschnitten der Gehäuseeinrichtung 2 aufgefangen, sodass das Kondensat 19 nicht auf den Arbeitsbereich unterhalb der Dunstabzugshaube tropft.

Um das Kondensat 19 besonders effektiv aufzufangen, ist in dem hier gezeigten Ausführungsbeispiel eine Auffangeinrichtung 11 an dem Strömungseintrittsabschnitt 6 vorgesehen, welche hier einteilig mit der Gehäuseeinrichtung 2 gebildet ist. Diese Auffangeinrichtung 11 ist hier als Kondensatrinne 13 ausgebildet, welcher ein ausreichendes Auffangvolumen für trockenes Kondensat zur Verfügung stellt.

Durch die spezielle Ausgestaltung des Strömungseintrittsabschnitts 6 und insbesondere durch das Vorsehen der Auffangeinrichtung 11 wird eine Dunstabzugshaube zur Verfügung gestellt, bei welcher effektiv vermieden wird, dass Kondensat unkontrolliert nach unten auf den Arbeitsbereich unterhalb der Dunstabzugshaube 1 tropfen kann.

In Figur 3 ist eine weitere Ausführungsform einer erfindungsgemäßen Dunstabzugshaube rein schematisch im Bereich des Ansaugabschnitts 3 in einer Schnittansicht dargestellt. Dabei entspricht die hier gezeigte Ausgestaltung im Wesentlichen dem Aufbau der Dunstabzugshaube gemäß Figur 2.

Im Gegensatz zu der Dunstabzugshaube, welche in Figur 2 gezeigt ist, ist die Auffangeinrichtung 11 in dem hier gezeigten Ausführungsbeispiel jedoch als separates Bauteil 12 vorgesehen. Dabei ist auch dieses separate Bauteil 12 als Kondensatrinne 13 ausgebildet, welche ein ausreichendes Auffangvolumen für heruntertropfendes Kondensat 19 zur Verfügung stellt.

Da die Kondensatrinne 13 in dem hier gezeigten Ausführungsbeispiel entnehmbar ausgestaltet ist, kann diese zum Beispiel zu Reinigungszwecken aus dem Strömungseintrittsabschnitt 6 entnommen werden. Zudem wird es möglich, dass der Strömungsabschnittsbereich 6 durch die Verwendung unterschiedlicher Auffangeinrichtung 11 je nach Anwendung unterschiedlich ausgestaltet werden kann. Auch dies kann unter Umständen Vorteile bringen.

In Figur 4 ist ein nächstes Ausführungsbeispiel einer erfindungsgemäßen Dunstabzugshaube 1 rein schematisch in einer Schnittansicht dargestellt, wobei in dem hier gezeigten Ausführungsbeispiel keine Dekoreinrichtung 14 an dem Ansaugabschnitt 3 vorgesehen ist. Die hier gezeigte Dunstabzugshaube 1 stellt somit eine Fensterabsaugung zur Verfügung.

Auch die hier gezeigte Dunstabzugshaube umfasst eine Gehäuseeinrichtung 2, an welcher ein Ansaugabschnitt 3 zu Verfügung gestellt wird. In dem Ansaugabschnitt 3 ist eine Filterfläche 4 vorgesehen, welche auch in dem hier gezeigten Ausführungsbeispiel durch eine Filtereinrichtung 5 zu Verfügung gestellt wird. Die Filtereinrichtung 5 umfasst in dem hier gezeigten Ausführungsbeispiel keinen Rahmen 21, wodurch die gesamte Filtereinrichtung 5 als aktive Filterfläche 4 genutzt werden kann.

Der Strömungseintrittsabschnitt 6 wird durch die Konturen 8 der Gehäuseeinrichtung 2 begrenzt. Dabei werden die Konturen 8 in dem hier gezeigten Ausführungsbeispiel durch eine Auffangeinrichtung 11 zu Verfügung gestellt, welches als separates Bauteil 12 ausgebildet ist und eine Kondensatrinne 13 zur Verfügung stellt.

Diese Kondensatrinne 13 ist hier als Bestandteil der Gehäuseeinrichtung 2 ausgestaltet, wobei die Konturen 8 der Gehäuseeinrichtung 2 die Randabschnitte 9 der aktiven Filterfläche 4 der Filtereinrichtung 5 überragen.

Auch durch diese Ausgestaltung wird eine Dunstabzugshaube zur Verfügung gestellt, bei welcher eine gezielte Wrasenführung gegeben ist, sodass der in die Dunstabzugshaube 1 eingesogen Wrasen möglichst wenig an Kondensatbildungsfläche entlang zieht und nicht unnötig in der Strömungsrichtung umgelenkt wird. Dadurch kann allgemein die Kondensatbildung reduziert werden.

Zudem wird durch die die Filterfläche 4 der Filtereinrichtung 5 überragenden Konturen 8 der Gehäuseeinrichtung 2 erreicht, dass dennoch zum Beispiel in der Filtereinrichtung 5 entstehendes Kondensat 19 nicht unkontrolliert nach unten auf die Arbeitsfläche unterhalb der Dunstabzugshaube tropfen kann.

Kondensat 19, welches sich beim Durchtreten des Wrasens 7 durch die Filtereinrichtung 5 bildet, kann dann durch eine spezielle Ausgestaltung und/oder Anordnung der Filtereinrichtung 5 zu den Randabschnitten 9 abgeleitet werden, wo es dann nach unten in die Auffangeinrichtung 11 tropft. Die als Kondensatrinne 13 ausgebildete Auffangeinrichtung 11 kann dann von Zeit zu Zeit je nach Bedarf gereinigt oder ausgetauscht werden.

### Bezugszeichenliste

- 1: Dunstabzugshaube
- 2: Gehäuseeinrichtung
- 3: Ansaugabschnitt
- 4: Filterfläche
- 5: Filtereinrichtung
- 6: Strömungseintrittsabschnitt
- 7: Wrasen
- 8: Konturen
- 9: Randabschnitte
- 10: Abschrägung
- 11: Auffangeinrichtung
- 12: Bauteil
- 13: Kondensatrinne
- 14: Dekoreinrichtung
- 15: Kontur
- 16: Absaugspalt
- 17: Dekorblende
- 18: Projektion
- 19: Kondensat
- 20: Filterlage
- 21: Rahmen
- 100: Lüfterbaustein
- 101: Beleuchtungseinrichtung
- 102: Bedieneinrichtung

## Patentansprüche

1. Dunstabzugshaube (1) umfassend wenigstens eine Gehäuseeinrichtung (2) mit wenigstens einem Ansaugabschnitt (3), wobei an dem Ansaugabschnitt (3) wenigstens eine Filterfläche (4) vorgesehen ist, welche durch wenigstens eine Filtereinrichtung (5) zur Verfügung gestellt wird und wobei an dem Ansaugabschnitt (3) wenigstens ein Strömungseintrittsabschnitt (6) für angesaugten Wrasen (7) vorgesehen ist,
**dadurch gekennzeichnet,**
**dass** die den Strömungseintrittsabschnitt (6) begrenzenden Konturen (8) der Gehäuseeinrichtung (2) wenigstens die Randabschnitte (9) der aktiven Filterfläche (4) der Filtereinrichtung (5) wenigstens abschnittsweise überragen.

2. Dunstabzugshaube (1) nach Anspruch 1, **dadurch gekennzeichnet, dass** die Konturen (8) der Gehäuseeinrichtung (2) die Randabschnitte (9) der aktiven Filterfläche (4) wenigstens 1 mm überragen.

3. Dunstabzugshaube (1) nach einem der vorhergehenden Ansprüche, **dadurch gekennzeichnet, dass** wenigstens eine der den Strömungseintrittsabschnitt (6) begrenzenden Konturen (8) der Gehäuseeinrichtung (2) wenigstens abschnittsweise wenigstens eine Abschrägung (10) aufweist.

4. Dunstabzugshaube (1) nach einem der vorhergehenden Ansprüche, **dadurch gekennzeichnet, dass** dem Strömungseintrittsabschnitt (6) wenigstens eine Auffangeinrichtung (11) zugeordnet ist.

5. Dunstabzugshaube (1) nach dem vorhergehenden Anspruch, **dadurch gekennzeichnet, dass** die Abschrägung (10) an der Auffangeinrichtung (11) vorgesehen ist.

6. Dunstabzugshaube (1) nach einem der vorhergehenden Ansprüche 4 oder 5, **dadurch gekennzeichnet, dass** die Auffangeinrichtung (11) den Strömungseintrittsabschnitt (6) im Wesentlichen vollständig umläuft.

7. Dunstabzugshaube (1) nach einem der vorhergehenden Ansprüche 4 bis 6, **dadurch gekennzeichnet, dass** die Auffangeinrichtung (11) wenigstens abschnittsweise einteilig mit der Gehäuseeinrichtung (2) gefertigt ist.

8. Dunstabzugshaube (1) nach einem der vorhergehenden Ansprüche 4 bis 7, **dadurch gekennzeichnet, dass** die Auffangeinrichtung (11) wenigstens abschnittsweise als separates Bauteil (12) vorgesehen ist.

9. Dunstabzugshaube (1) nach dem vorhergehenden Anspruch, **dadurch gekennzeichnet, dass** die Auffangeinrichtung (11) entnehmbar ausgestaltet ist.

10. Dunstabzugshaube (1) nach einem der vorhergehenden Ansprüche 4 bis 9, **dadurch gekennzeichnet, dass** die Auffangeinrichtung (11) als Kondensatrinne (13) ausgebildet ist.

11. Dunstabzugshaube (1) nach einem der vorhergehenden Ansprüche, **dadurch gekennzeichnet, dass** an dem Ansaugabschnitt (3) wenigstens eine Dekoreinrichtung (14) vorgesehen ist.

12. Dunstabzugshaube (1) nach dem vorhergehenden Anspruch, **dadurch gekennzeichnet, dass** die Konturen (15) der Dekoreinrichtung (14) den Strömungseintrittsabschnitt (6) zusammen mit den Strömungseintrittsabschnitt (6) begrenzenden Konturen (8) der Gehäuseeinrichtung (2) definieren.

13. Dunstabzugshaube (1) nach dem vorhergehenden Anspruch, **dadurch gekennzeichnet, dass** wenigstens eine Kontur (15) der Dekoreinrichtung (14) wenigstens eine Abschrägung (10) aufweist.
